# EUROPÄISCHE PATENTSCHRIFT

(11) **EP 0 223 194 B1**
(45) Veröffentlichungstag und Bekanntmachung des Hinweises auf die Patenterteilung: **24.05.1989**
(21) Anmeldenummer: 86115712.1
(22) Anmeldetag: 12.11.1986
(51) Int. Cl.: F01D 17/16, F01D 5/14

(54) **Leitschaufel für Turbomaschinen**
Variable guide vane for a turbo machine
Aube statorique variable pour turbomachine

(30) Priorität: 14.11.1985 DE 3540401
(43) Veröffentlichungstag der Anmeldung: 27.05.1987
(73) Patentinhaber: MTU MOTOREN- UND TURBINEN-UNION MÜNCHEN GMBH, D-80976 München (DE)
(72) Erfinder: Hanser, Hagen, D-8000 München 50 (DE)

(56) Entgegenhaltungen:
- DE-A- 1 946 086
- DE-A- 2 348 304
- FR-A- 1 587 843
- GB-A- 1 023 766
- GB-A- 1 144 077
- GB-A- 1 144 078
- US-A- 3 237 918
- PATENTS ABSTRACTS OF JAPAN, Band 7, Nr. 193 (M-238)[1338], 24. August 1983; & JP-A-58 93 903 (HITACHI SEISAKUSHO K.K.) 03-06-1983
- Idem

## Beschreibung

Die Erfindung bezieht sich auf eine Leitschaufel für Turbomaschinen, insbesondere für Gasturbinen, mit einem eintrittsseitig feststehenden Schaufelteil und einem diesem gegenüber schwenkbaren austrittsseitigen Schaufelteil, wobei sich die Trennung zwischen dem feststehenden und dem schwenkbaren Schaufelteil im Bereich der größten Schaufeldicke befindet.

Eine Schaufel der vorbezeichneten Art ist aus der Druckschrift JP-A 5 893 903 bekannt. Bei der aus dieser Druckschrift vorbekannten Leitschaufel ist der schwenkbare Schaufelteil über zwei Bolzenscharniere, die innerhalb der Schaufeloberflächenkontur angeordnet sind, am feststehenden Schaufelteil angelenkt. Der Scharnierspalt wird auf einer Seite durch eine verformbare Metallplatte verdeckt, auf der anderen Seite durch eine flexible Abdeckung. Ein Nachteil der vorbezeichneten Schaufelkonstruktion ist darin zu sehen, daß aufgrund der innenliegenden Schwenkachse nur kleine Schwenkwinkel zugelassen werden können, wenn die Oberflächen der beiden Abdeckplatten stetig gekrümmt bleiben sollen. Ein anderer Nachteil besteht darin, daß die Anordnung zweier Schwenkscharniere im Inneren der Schaufel baulich aufwendig ist.

Aus der US-A 3 237 918 ist ebenfalls eine Leitschaufel der eingangs beschriebenen Bauart bekannt. Auch bei dieser Leitschaufel liegt die Schwenkachse etwa in der Mitte zwischen den beiden Schaufelflächen. Um das Problem der stetigen Oberflächen bei unterschiedlicher Krümmung bzw. unterschiedlichen Schwenkstellungen der Schaufelteile zueinander zu lösen, ist bei dieser vorbekannten Leitschaufel die Schaufeloberfläche über einen erheblichen Bereich zweiwandig ausgebildet. Diese Ausbildung und die Anordnung des Schwenkscharniers im Inneren der Schaufel bedingen, wie auch bei der zuerst beschriebenen Schaufel aus dem Stand der Technik, vergleichsweise großen Bauaufwand.

Aufgabe der vorliegenden Erfindung ist es, eine Leitschaufel der eingangs beschriebenen Gattung zu schaffen, die bei unterschiedlichen Schwenkwinkein eine möglichst stetige Oberfläche, zumindest aber eine spalt- und faltenfreie Oberfläche aufweist, wobei baulich einfachste Mittel ausreichen sollen, und wobei hohe Betriebssicherheit gegeben sein soll.

Erfindungsgemäß wird die gestellte Aufgabe dadurch gelöst, daß bei einer Schaufel der eingangs beschriebenen Gattung das schwenkbare Schaufelteil mittels eines Scharnieres, das in der äußeren Begrenzungslinie (Außenkontur) der Leitschaufel liegt, mit dem feststehenden Schaufelteil verbunden ist, wobei dieses Scharnier durch ein elastisches Band gebildet wird, das bei beiden Schaufelteilen befestigt ist, und den Gelenkspalt zwischen diesen Teilen überdeckt.

Hauptvorteile dieser erfindungsgemäßen Ausbildung einer Leitschaufel sind geringer konstruktiver Aufwand, günstiger Verlauf der Oberflächenkontur bei unterschiedlichen Schwenkwinkeln, hohe Betriebssicherheit auch bei thermischer Belastung infolge des Mangels mechanischer Schwenkscharniere und schließlich geringer Raumbedarf und damit günstige Platzverhältnisse im Bereich eines Leitschaufelkranzes.

Vorteilhaft ist es, wenn in weiterer Ausgestaltung der Erfindung, der Gelenkspalt auf der dem Scharnier gegenüberliegenden Seite durch ein flexibles Band überdeckt wird, welches nur an einem der beiden Schaufelteile befestigt ist. Auch diese Ausbildung stellt eine baulich einfache, weitgehend verschieißfreie und damit wartungsfreie Konstruktion dar.

Wiederum im Hinblick auf eine baulich einfache kostengünstige Herstellung der erfindungsgemäßen Leitschaufel wird vorgeschlagen, daß die Befestigung des elastischen Bandes an den Schaufelteilen eine Kleb-, Niet- oder Schweißverbindung ist.

Dabei soll das flexible Band vorzugsweise aus einem Fluorpolymerkunststoff bestehen. Das elastische Band kann aus einem faserverstärkten Kunststoff bestehen.

Bei einer bevorzugten Ausführungsform der Erfindung ist ein Verstellglied für das schwenkbare Schaufelteil als zylindrischer Bolzen ausgebildet, der koaxial zur Schwenkachse des Scharniers gelagert ist und im Bereich seiner Befestigung am schwenkbaren Schaufelteil im wesentlichen bündig mit der Außenkontur dieses Schaufelteils ausgespart ist. Auf diese Weise kann das Lager des Verstellgliedes ein übliches Dreh- bzw. Schwenklager sein. Die Lagerung des Verstellgliedes erfolgt bei einer bevorzugten Ausführungsform einseitig in einem Umfangsring, vorzugsweise dem Außenring des Turbomaschinengehäuses.

Ein Ausführungsbeispiel der Erfindung ist in der beigefügten Zeichnung schematisch dargestellt und in der zugehörigen Beschreibung erläutert.

In der Zeichnung zeigt
Fig. 1 einen Querschnitt durch eine verstellbare zweiteilige Leitschaufel mit symmetrischem Profil in Anströmrichtung,
Fig. 2 einen Längsschnitt durch einen Ringkanal einer Turbomaschine mit einer verstellbaren Leitschaufel gemäß Fig. 1,
Fig. 3 eine Ansicht des Verstellmechanismus der Leitschaufel gemäß Fig. 2 im Schrägbild,
Fig. 4 den Bereich der Schwenkachse aus Fig. 1, vergrößert und
Fig. 5 einen Schnitt entsprechend Fig. 4 in einer zweiten Schwenkstellung.

Die Leitschaufel 1 hat einen feststehenden Schaufelteil 2 und einen schwenkbaren Schaufelteil 3 mit einer Trennung zwischen den beiden im Bereich der größten Schaufeldicke, wobei das Schaufelteil 2 im Bereich der Trennung Bogenkonturen 5 aufweist, um bei Schwenkung gemäß dem eingezeichneten Bogenpfeil in Fig. 1 ein Verstellglied 4 nicht zu behindern. Der mit 8 bezeichnete Gelenkspalt zwischen den beiden Schaufelteilen 2, 3 wird auf einer Seite von einem elastischen Band 6 bedeckt, welches beidseitig über die Höhe der Schaufel einerseits am feststehenden Schaufelteil 2, andererseits am schwenkbaren Schaufelteil 3 befestigt ist. Auf der anderen Seite der Leitschaufel wird der Gelenkspalt 8 von einem flexiblen Band 7 abgedeckt, welches einseitig über die Länge der Schaufel am Schaufelteil 2 befestigt ist, während es mit seiner anderen Seite auf der Oberfläche des Schaufelteils 3 aufliegt. Eine Schwenkung des Schaufelteils 3 gegenüber dem feststehenden Schaufelteil 2 erfolgt mittels des Verstellgliedes 4, welches in das Schaufelteil 3 über eine Schwalbenschwanzführung eingesetzt und gehalten ist. Dabei dient das elastische Band 6 als Schwenkscharnier mit der Schwenkachse HA.

Wie aus Fig. 2 hervorgeht, ist das Verstellglied 4 als zylindrischer Bolzen ausgebildet, welcher in der Schwenkachse HA in einer Lagerbüchse 11 in einem Lagerauge 22 eines Außenrings 10 des Turbomaschinengehäuses gelagert ist. Am oberen Ende des Verstellgliedes 4 ist drehsteif ein Schwenkhebel 13 befestigt, der über ein Gelenkstück 14 und einen Stellring 15 betätigbar ist. Im Bereich seiner Befestigung am schwenkbaren Schaufelteil 3 ist der das Verstellglied 4 bildende zylindrische Bolzen so ausgespart, daß er bündig mit der Außenkontur des Schaufelteils 3 verläuft. Weiterhin ist der Bolzen bei 12 so abgeflacht, daß bei maximalem Schwenkwinkel des Schaufelteils 3 gegenüber dem feststehenden Schaufelteil 2 der Bolzen nicht über die Außenkontur der Schaufel hervortritt.

Als Werkstoffe sind für das flexible Band 6 Folien aus Fluorkohlenstoffen wie FEB oder PTFE geeignet. Weiter sind Kunstharze verschiedener Art, insbesondere Polymerkunststoffe einschließlich Polyimid anwendbar.

Das elastische Band 6 kann aus einem Elastomer oder einem Kunststoff, wie Siliconkautschuk bestehen. Besonders geeignet sind faserverstärkte Kunststoffe aus Elastomeren oder kautschukartige Kunststoffe. Gewebeeinlagen, insbesondere Kohlenstoff-, Glasfaser- oder Metallfadengewebe sind je nach Einsatzzweck und Betriebstemperatur geeignet.

Unter elastisch im Sinne der Erfindung wird ein Körper verstanden, der sich im wesentlichen nach dem Hooke'schen Gesetz verhält, also nach einer Auslenkung infolge Krafteinwirkung federnd in seine Ausgangslage zurückkehrt. Unter flexibel im Sinne der Erfindung wird ein Körper verstanden, der biegbar ist, jedoch nicht oder nur sehr begrenzt elastische, d.h. federnde Eigenschaften besitzt.

In den vergrößerten Schnittdarstellungen gemäß Fig. 4 und Fig. 5 sind die Bauteile der Leitschaufel mit denselben Bezugszeichen versehen wie in den Fig. 1 bis 3. Zusätzlich zur Darstellung nach Fig. 1 ist in Fig. 4 das Verstellglied 4 mit seinen abgeflachten Seitenflächen 12 und 12b und seiner zylindrischen Außenkontur 12a dargestellt. Sowohl das flexible Band 7 als auch das elastische Band 6 sind mit Schraffuren versehen. Das elastische Band 6 ist an den Stellen 6_{'} und 6" jeweils unlösbar mit dem Schaufelteil 2 bzw. 3 verbunden. In Fig. 5 ist die lose Seite des flexiblen Bandes 7 mit 7" bezeichnet, wo sie auf der Oberfläche des schwenkbaren Schaufelteils 3 lose aufliegt, während die andere Seite 7' des Bandes 7 am feststehenden Schaufelteil 2 befestigt ist.

## Patentansprüche

1. Leitschaufel für Turbomaschinen, insbesondere für Gasturbinen mit einem eintrittsseitig feststehenden Schaufelteil (2) und einem diesem gegenüber schwenkbaren austrittsseitigen Schaufelteil (3), wobei sich die Trennung zwischen dem feststehenden und dem schwenkbaren Schaufelteil im Bereich der größten Schaufeldicke befindet, dadurch gekennzeichnet, daß das schwenkbare Schaufelteil (3) mittels eines Scharnieres, das in der äußeren Begrenzungslinie (Außenkontur) der Leitschaufel liegt, mit dem feststehenden Schaufelteil (2) verbunden ist, wobei dieses Scharnier durch ein elastisches Band (6) gebildet wird, das an beiden Schaufelteilen (2, 3) befestigt ist und den Gelenkspalt (8) zwischen diesen Teilen überdeckt.

2. Leitschaufel nach Anspruch 1, dadurch gekennzeichnet, daß der Gelenkspalt (8) auf der am Scharnier gegenüberliegenden Seite durch ein flexibles Band (7) überdeckt wird, welches nur an einem der beiden Schaufelteile (2, 3) befestigt ist.

3. Leitschaufel nach einem der Ansprüche 1 oder 2, dadurch gekennzeichnet, daß die Befestigung des elastischen Bandes (6) an den Schaufelteilen eine Kleb-, Niet- oder Schweißverbindung ist.

4. Leitschaufel nach einem der vorhergehenden Ansprüche, dadurch gekennzeichnet, daß das flexible Band (7) aus einem Fluorpolymerkunststoff besteht.

5. Leitschaufel nach einem der vorhergehenden Ansprüche, dadurch gekennzeichnet, daß das elastische Band (6) aus einem faserverstärkten Kunststoff besteht.

6. Leitschaufel nach einem der vorhergehenden Ansprüche, dadurch gekennzeichnet, daß das Verstellglied (4) für das schwenkbare Schaufelteil ein zylindrischer Bolzen ist, der koaxial zur Schwenkachse (HA) des Scharniers gelagert ist und im Bereich seiner Befestigung am schwenkbaren Schaufelteil (3) im wesentlichen bündig mit der Außenkontur dieses Schaufelteils (3) ausgespart ist.

7. Leitschaufel nach einem der vorhergehenden Ansprüche, dadurch gekennzeichnet, daß das elastische Band (6) am Verstellglied (4) für das schwenkbare Schaufelteil (3) befestigt ist.

8. Leitschaufel nach einem der vorhergehenden Ansprüche, dadurch gekennzeichnet, daß das Verstellglied (4) einseitig in einem Umfangsring, vorzugsweise dem Außenring (10) des Turbomaschinengehäuses gelagert ist.

## Claims

1. Guide vane for turbines, particularly for gas turbines with a blade part (2) fixed on the inlet side and, pivotable in respect thereof, a blade part (3) on the outlet side, the separation between the fixed and the pivotable blade parts being in the region of maximum blade thickness, characterised in that the pivotable blade part (3) is connected to the fixed blade part (2) by means of a hinge disposed in the outer boundary line (outer contour) of the guide vane, this hinge being constituted by a resilient strip (6) attached to both blade parts (2, 3) and masking the joint gap (8) between these parts.

2. Guide vane according to Claim 1, characterised in that on the side opposite the hinge, the joint gap (8) is masked by a flexible strip (7) which is attached to only one of the two blade parts (2, 3).

3. Guide vane according to one of Claims 1 or 2, characterised in that the resilient strip (6) is attached to the blade parts by adhesion, riveting or welding.

4. Guide vane according to one of the preceding Claims, characterised in that the flexible strip (7) consists of a fluoropolymer synthetic plastics material.

5. Guide vane according to one of the preceding Claims, characterised in that the flexible strip (6) consists of a fibre-reinforced synthetic plastics material.

6. Guide vane according to one of the preceding Claims, characterised in that the adjusting member (4) for the pivotable blade part is a cylindrical bolt mounted coaxially with the pivot spindle (HA) of the hinge and in the region of its mounting on the pivotable blade part (3) is recessed substantially flush with the outer contours of this blade part (3).

7. Guide vane according to one of the preceding Claims, characterised in that the flexible strip (6) is attached to the adjusting member (4) for the pivotable blade part (3).

8. Guide vane according to one of the preceding Claims, characterised in that the adjusting member (4) is mounted at one end in a peripheral ring, preferably the outer ring (10) of the turbine housing.

## Revendications

1. Aube statorique pour turbomachines notamment pour turbines à gaz comportant une partie d'aube fixe (2) à l'entrée et en regard de celle-ci une partie pivotante d'aube (3) en sortie, la séparation entre la partie fixe de l'aube et la partie pivotante se situant au niveau de la plus grande épaisseur de l'aube, aube caractérisée en ce que la partie pivotante de l'aube (3) est reliée à la partie fixe (2) de l'aube par une charnière qui est située sur la ligne frontière extérieure (contour extérieur) de l'aube directrice, cette charnière étant formée par une bande élastique (6) qui est fixée aux deux parties d'aube (2, 3) et recouvre l'intervalle d'articulation (8) entre ces deux parties.

2. Aube statorique selon la revendication 1, caractérisée en ce que l'intervalle d'articulation (8) est recouvert du côté opposé à la charnière par une bande souple (7) qui n'est fixée que sur l'une des deux parties d'aube (2, 3).

3. Aube statorique selon l'une des revendications 1 ou 2, caractérisée en ce que la fixation de la bande élastique (6) sur les parties d'aube est réalisée par une liaison collée, rivetée ou soudée.

4. Aube statorique selon l'une des revendications précédentes, caractérisée en ce que la bande souple (7) est un polymère fluoré.

5. Aube statorique selon l'une des revendications précédentes, caractérisée en ce que la bande élastique (6) est en matière synthétique renforcée par de la fibre.

6. Aube statorique selon l'une des revendications précédentes, caractérisée en ce que l'organe de commande (4) de la partie pivotante de l'aube est un goujon cylindrique coaxial à l'axe de pivotement (HA) de la charnière et qui, au niveau de sa fixation sur la partie pivotante de l'aube (3) est découpé pour être principalement à fleur avec le contour extérieur de cette partie d'aube (3).

7. Aube statorique selon l'une des revendications précédentes, caractérisée en ce que la bande élastique (6) est fixée sur l'organe de commande (4) pour la partie pivotante (3) de l'aube.

8. Aube statorique selon l'une des revendications précédentes, caractérisée en ce que l'organe de commande (4) est monté d'un côté dans une cage périphérique de préférence dans la cage extérieure (10) du carter de la turbomachine.
